# FASCICULE DE BREVET EUROPEEN

(11) **EP 1 579 986 B1**
(45) Date de publication et mention de la délivrance du brevet: **19.11.2008**
(21) Numéro de dépôt: 05300201.0
(22) Date de dépôt: 21.03.2005
(51) Int. Cl.: B30B 1/00, B63B 25/16

(54) **Dispositif de mise sous pression de panneaux isolants**
Gerät zum Andrücken von Isolationsplatten
Apparatus for applying pressure to insulating plates

(30) Priorité: 26.03.2004 FR 0450598
(43) Date de publication de la demande: 28.09.2005
(73) Titulaire: AKER YARDS S.A., 44600 Saint Nazaire (FR)
(72) Inventeur: NIAS, Marcel, 44000, NANTES (FR); WYMMELBEKE, Laurent, 44117, Saint André des Eaux (FR)
(74) Mandataire: Callon de Lamarck, Jean-Robert

(56) Documents cités:
- FR-A- 1 067 013
- FR-A1- 2 822 815
- US-A- 2 600 164

## Description

La présente invention concerne un dispositif de mise sous pression d'une bande collée pour la réalisation d'une paroi isolante et étanche constituée de deux couches d'isolant: une couche primaire et une couche secondaire.

Ces parois sont utilisées en particulier sur les navires de transport de gaz liquéfié. Les cuves de ces navires doivent répondre à des contraintes thermiques et techniques très sévères. Elles doivent en particulier être totalement étanches et garantir une basse température pour limiter l'évaporation.

Ces parois sont constituées de deux membranes d'étanchéité successives, l'une primaire en contact avec le produit contenu dans la cuve et l'autre secondaire disposée entre la membrane primaire et la structure porteuse, ces deux membranes étant alternées avec deux barrières thermiquement isolantes. On connaît ainsi des parois constituées d'une isolation primaire en mousse associé avec une membrane primaire en inox et d'une isolation secondaire en mousse associée à une membrane secondaire souple comportant au moins une fine feuille métallique continue telle que par exemple une feuille en aluminium collée en sandwich entre deux tissus de verre. On connaît également des parois dont les deux couches isolantes sont des caissons isolants recouverts d'INVAR soit un acier à 36% de nickel stable thermiquement entre moins 200°C et plus 400°C. Il existe également des parois avec un isolant primaire en mousse associé à une membrane en INVAR et un isolant secondaire en mousse associé à une membrane secondaire souple.

Ces parois isolantes et étanches sont réalisées à partir d'un ensemble de panneaux préfabriqués comportant successivement, entre deux plaques rigides, l'isolant primaire, la membrane secondaire et l'isolant secondaire. La membrane primaire est réalisée alors sur l'ensemble des panneaux préfabriqués recouvrant la structure porteuse.

Chaque panneau préfabriqué a la forme générale d'un parallélépipède rectangle, l'élément d'isolation primaire et l'élément d'isolation secondaire ayant respectivement, vus en plan, la forme d'un premier rectangle et d'un deuxième rectangle dont les côtés sont sensiblement parallèles, les longueurs et/ou la largeur du premier rectangle étant inférieures à celles du second rectangle afin de ménager un rebord périphérique. Les rebords périphériques de panneaux adjacents et les parois latérales des éléments d'isolation primaire définissent des couloirs, pouvant s'étendre sur toute la longueur, largeur ou hauteur de la cuve. Ces couloirs sont comblés pour assurer la continuité de l'étanchéité formée par les panneaux avant la pose de la membrane primaire. La continuité de la barrière isolante primaire est réalisée en insérant des pavés dans les couloirs. Pour assurer la continuité de l'étanchéité de la membrane secondaire au niveau de la jonction de deux panneaux, les rebords périphériques sont recouverts avant la mise en place des pavés d'une bande de nappe souple, comportant au moins une fine feuille métallique continue.

Le montage de ces panneaux nécessite des modes opératoires très stricts et d'une grande précision de montage. Le collage de la bande et l'étanchéité entre deux panneaux doit être particulièrement précis.

Une technique classique pour la réalisation de l'étanchéité au niveau des rebords périphérique consiste à déposer une colle de type époxy ou polyuréthanne sur les rebords périphériques, une bande souple est déroulée sur les rebords enduits de colle et la bande est pressée au moyen d'une presse manuelle. Pendant la phase de polymérisation de la colle, la bande de nappe souple est maintenue en pression à environ 0,1 ou 0,2 bars selon le type de résine.

Un système de mise en pression connu consiste en un dispositif à coussin d'air pris en sandwich entre la bande de nappe souple collée et une planche qui est fixée sur la plaque rigide supérieure des panneaux latéraux dudit couloir. Le maintien en position fixe de la planche est réalisé via des barres de reprise d'efforts fixées sur la plaque rigide via des inserts déjà présents pour la fixation ultérieure de la membrane primaire. Les panneaux ne présentent pas systématiquement d'insert et de ce fait l'utilisation de ce dispositif de mise en pression oblige à percer et visser les barres de reprise d'efforts une à une et créant ainsi des opérations supplémentaires longues et fastidieuses. Par ailleurs, ce dispositif s'avère en pratique complexe pour une mise en pression sur une grande longueur et de mise en oeuvre longue.

Dans le brevet français FR 2 822 815, un dispositif est décrit pour la réalisation de l'étanchéité de la membrane secondaire où un appareil de collage en continu comprenant une bande adhésive recouverte d'une colle de type époxy ou polyuréthane, un système de chauffage pour réactiver la colle, un système de mise en pression de la bande adhésive sur l'isolant et un système de refroidissement pour la prise de la colle. Le système de mise en pression se compose de galets escamotables coopérant avec une rainure disposée dans la partie supérieure de chaque panneau et des patins mis sous pression par un vérin.

Le but de ce dispositif est de réaliser une étanchéité en continue par déplacement dudit dispositif. Cependant cette technique de collage en continu présente l'inconvénient de nécessiter un système de refroidissement pour la polymérisation de la colle afin d'éviter l'immobilisation de l'appareil pendant toute la durée du séchage de la colle qui varie en fonction de la température ambiante et qui peut durer de 4 à 12 heures. D'autre part la pression n'est appliquée que sur une partie limitée de la bande.

L'objet de la présente invention est de proposer un dispositif à la fois simple et efficace palliant les inconvénients précités et qui permet notamment une mise en place plus aisée, plus rapide et sur une grande longueur afin de réaliser plus rapidement la continuité de l'étanchéité de la barrière secondaire pour obtenir une paroi isolante et étanche.

Le dispositif selon l'invention est un dispositif de mise en pression d'une bande de nappe souple collée sur les bords de deux structures latérales, il est caractérisé en ce que le dispositif comprend au moins une chambre étanche comportant des parois compressibles et des moyens de mise sous vide de ladite chambre. Grâce aux parois compressibles, lors de la mise sous vide de la chambre étanche, la hauteur de celle-ci se réduit de manière constante sur toute sa longueur et permet une insertion sans exercer de pression directe sur la bande collée. Cette configuration facilite le positionnement du dispositif puisque la chambre étant sous vide sa hauteur est plus faible qu'à la pression atmosphérique, ce qui permet d'avoir du jeu en hauteur et qui permet d'utiliser le dispositif indifféremment pour différentes épaisseurs de nappe isolante.

Selon une disposition particulière, le dispositif est placé dans un couloir et il comprend des moyens de retenue escamotables disposés de part et d'autre de l'axe longitudinal du couloir et coopérant avec des rainures longitudinales disposées sur les structures latérales. Afin de maintenir la pression le dispositif doit être maintenu fermement en place dans le couloir. Les rainures longitudinales permettent de recevoir des éléments de retenus escamotables tels que des ergots ou des patins ou tout autre élément complémentaire aux dites rainures, il n'est donc pas nécessaires de perforer les structures pour le maintien du dispositif.

Selon une caractéristique particulière, le dispositif comprend une butée de référence pour le positionnement vertical dudit dispositif dans le couloir. Cette butée de positionnement vertical permet par une simple application du dispositif de mise en pression dans le couloir de mettre directement les moyens de retenus vis à vis des rainures longitudinales des structures latérales qui sont ainsi exactement positionnées pour une bonne coopération.

Selon une caractéristique particulière, les éléments escamotables sont deux barres longitudinales parallèles. L'utilisation de deux barres parallèles donne une plus grande surface de retenue pour le dispositif qui est ainsi mieux tenu.

Selon une première disposition, les éléments escamotables sont actionnés par un système de biellettes. Les biellettes sont rotatives autour d'un axe central disposé dans leur milieu tandis que leurs extrémités sont reliées à des barres de retenues ou lames de bridage. La rotation des biellettes dans un sens de rotation provoque l'écartement des lames pour bloquer le dispositif et dans l'autre sens leur retrait.

Selon une seconde disposition, les éléments escamotables sont actionnés par un système de sabots. Les barres ou lames de retenue sont placées sur une plaque support sur laquelle elles peuvent coulisser, leurs extrémités intérieures sont biseautées et deux sabots coulissant longitudinalement l'un vers l'autre poussent vers l'extérieur chacune des lames afin de les faire entrer dans la rainure du panneau et d'effectuer le maintien du dispositif dans le couloir.

Selon une caractéristique avantageuse, la mise sous vide de la chambre étanche est réalisée par un venturi. Le venturi est de réalisation et d'utilisation simple et rapide.

Selon une autre caractéristique, les parois latérales de la chambre étanche sont en mousse naturelle à cellules fermées. Grâce à cette matière, la réduction de hauteur de la chambre étanche lors de la mise sous vide est donnée par le rapport densité de la mousse et de la pression interne; lors de la mise à la pression atmosphérique, la chambre reprend sa hauteur initiale de façon non brutale et permet ainsi l'application d'une pression progressive et constante sur la bande collée.

Le procédé selon l'invention, met en oeuvre un dispositif positionné dans le couloir où est exercée la pression, la chambre étanche étant mise sous vide d'air et la mise en pression est réalisée par la mise à l'atmosphère de ladite chambre.

Selon une caractéristique particulière, le procédé met en oeuvre au moins deux dispositifs mis bout à bout dans le couloir où l'on souhaite exercer la pression. Il est ainsi possible de garantir une pression constante sur tourte la longueur du couloir entre les deux panneaux à étanchéifier, et cela quelque soit le temps de mise en pression nécessaire.

Une application particulière de l'invention est la mise en pression d'une bande collée pour la réalisation d'une paroi isolante et étanche d'une cuve intégrée dans une structure porteuse, notamment de navire de transport de gaz liquéfié, la cuve comportant deux membranes d'étanchéité successives, l'une primaire en contact avec le produit contenu dans la cuve et l'autre secondaire disposée entre la membrane primaire et la structure porteuse, ces deux membranes d'étanchéité étant alternées avec deux barrières thermiquement isolantes, ladite paroi isolante et étanche étant réalisée à partir d'un ensemble de panneaux préfabriqués comportant successivement, entre deux plaques rigides, l'isolant primaire, la membrane secondaire et l'isolant secondaire, Chaque panneau préfabriqué a la forme générale d'un parallélépipède rectangle, l'élément d'isolation primaire et l'élément d'isolation secondaire ayant respectivement, vus en plan, la forme d'un premier rectangle et d'un deuxième rectangle dont les côtés sont sensiblement parallèles, les longueurs et/ou la largeur du premier rectangle étant inférieures à celles du second rectangle afin de ménager un rebord périphérique, ledit procédé comprenant la mise en pression d'une bande collée de nappe souple comportant au moins une fine feuille métallique continue sur deux rebords périphériques adjacents de deux panneaux adjacents afin d'assurer la continuité de l'étanchéité de la membrane secondaire au niveau de la jonction de deux panneaux par l'application du dispositif de mise en pression précédemment décrit. Le dispositif est particulièrement adapté pour réaliser le joint étanche de la membrane secondaire entre deux panneaux préfabriqués car il faut maintenir sous pression la bande de nappe souple pendant une certaine durée, correspondant à la durée de polymérisation de la colle par exemple et à une certaine pression, de 0,1 à 0,2 bars environ, de manière répartie sur toute la surface collée.

L'invention sera mieux comprise à la lecture de la description qui va suivre donnée uniquement à titre d'exemple et faite en se référant aux dessins annexés dans lesquels :
- la figure 1 est une vue de coté d'un panneau isolant,
- la figure 2 est une vue de coté de deux panneaux à relier entre eux,
- la figure 3 est une vue en coupe du dispositif selon l'invention en position chambres sous vide,
- la figure 4 est une vue en coupe du dispositif selon l'invention en position chambre à l'atmosphère,
- la figure 5 est une vue en perspective du système d'actionnement par biellettes des barres escamotables,
- la figure 6 est une vue de dessus d'une variante du système d'actionnement par sabots des barres escamotables en position rétractée,
- la figure 7 est une vue de dessus de la variante de la figure 6 en position sortie.

Le panneau préfabriqué 1 (cf. figure 1) se compose d'un isolant primaire 10 et d'un isolant secondaire 11. Entre l'isolant primaire 10 et l'isolant secondaire 11 est inséré une membrane secondaire d'étanchéité 111 souple ou rigide et comportant au moins une fine feuille métallique continue. L'isolant primaire est recouvert d'un contre plaqué 102 qui assure la rigidité supérieure du panneau 1. L'isolant secondaire 11 est collé sur un contre plaqué 110 qui assure la rigidité inférieure du panneau 1. Une rainure 103 est prévue sous le contre plaqué 102. L'isolant primaire 10 est plus court et moins large que l'isolant secondaire 11 afin de créer un espace sur toute la périphérie du panneau 1 et crée un couloir 12 lorsque deux panneaux sont disposés côte à côte.

La figure 2 montre deux panneaux préfabriqués 1 entre lesquels est placé un joint isolant 2 sur toute la hauteur de l'isolant secondaire 11. L'isolant primaire 10 étant plus petit que l'isolant secondaire 11, un couloir 12 sépare les deux isolants primaires des deux panneaux 1. Une bande de nappe souple 3 comportant au moins une fine feuille métallique (ici une) continue est collée à cheval sur les deux isolants secondaires 11 et sur le joint isolant 2.

Les figures 3 et 4 illustrent le positionnement du dispositif 4 dans le couloir 12. Le dispositif 4 comprend une plaque support 45, des lames de bridage 40 disposées de chaque côté du dispositif 4, au moins un patin de pressage 41 (ici deux), au moins une chambre étanche 42 (ici deux), des butées de mise en référence 43, au moins un conduit d'aspiration d'air 44 reliant chaque chambre étanche 42 au venturi ou à un système connu de mise sous vide (non représenté). Les parois latérales 420 de chaque chambre 42 est constitué par un bloc de mousse comme par exemple une mousse naturelle à cellules fermées, la partie inférieure de chaque chambre 42 est une barre longitudinale de contact 421, la partie supérieure 422 est une paroi percée d'au moins un trou 423 pour le passage des conduits 44. Une mousse de contact 424 est placée sous chaque chambre 42 sous la barre de contact 421, l'ensemble barre de contact 421 et mousse de contact 424 constituant alors le patin de pressage 41.

Nous allons décrire le fonctionnement du dispositif 4. Les chambres 42 sont mises sous vide par un venturi (non représenté) par l'intermédiaire des conduits 44 et des trous 423. Par la mise sous vide des chambres, les parois en mousse desdites chambres se compriment, ainsi par exemple pendant la mise sous vide un bloc de mousse de 20cm de hauteur passe à 12-13 cm. Le dispositif 4 est inséré dans le couloir 12, la butée de mise en référence 43 arrête le dispositif en hauteur, les lames de bridage 40 sont écartées, elles entrent ainsi dans les rainures 103 afin de bloquer le dispositif 4. Les chambres 42 sont ensuite mises à la pression atmosphérique, ce qui provoque la descente de l'ensemble du patin de pressage 41 par la reprise de la forme initiale des blocs de mousse 420. Par cette descente, le patin 41 et la mousse 424 appliquent une pression constante sur la bande de nappe souple 3 collée précédemment afin d'assurer la prise de la colle.

Nous allons maintenant décrire différents modes de réalisation du moyen d'actionnement des lames de bridage 40.

Selon un premier mode représenté à la figure 5, les lames 40 sont actionnées par des biellettes 400. Chaque biellette 400 est rotative en son milieu 401 par rapport à la plaque support 45 et à chacune de ses extrémités 402 avec chaque lame 40. En position escamotée, les biellettes 400 présentent un certain angle par rapport aux bords longitudinaux 450 du support 45 et les lames 40 ne dépassent pas du support 45. La rotation des biellettes 400, ici dans le sens inverse des aiguilles d'une montre déplace les lames 400 vers l'extérieur du support 45, les lames 40 dépassent alors des bords 450 et assurent le bon positionnement du dispositif 4 par l'insertion des lames 40 dans les rainures 104. Ce mode est particulièrement bien adapté pour une largeur de couloir constante.

Selon un second mode de réalisation illustré aux figures 6 et 7, les lames 40 sont poussées par des sabots 403 coulissants dans la plaque support 45. Chaque sabot coulisse dans une rainure non représentée. En approchant les deux sabots 403 l'un vers l'autre, on écarte les lames 40 vers l'extérieur du support 45 de manière à les insérer dans les rainures 103. Cette disposition présente l'avantage d'un dispositif de mise sous pression qui peut être utilisé pour les couloirs de largeur variable.

## Revendications

1. Dispositif (4) de mise en pression d'une bande de nappe souple (3) collée sur les bords de deux structures (1) latérales, **caractérisé en ce que** le dispositif (4) comprend au moins une chambre étanche (42) comportant des parois compressibles et des moyens de mise sous vide de la chambre étanche.

2. Dispositif (4) selon la revendication 1, **caractérisé en ce que** le dispositif est disposé dans un couloir (12) et qu'il comprend des moyens de retenue escamotables (40) disposés de part et d'autre de l'axe longitudinal du couloir (12) et coopérant avec des rainures longitudinales (103) disposées sur les structures latérales (1).

3. Dispositif (4) selon la revendications 2, **caractérisé en ce qu'**il comprend une butée de référence (43) pour le positionnement vertical dudit dispositif dans le couloir (12).

4. Dispositif (4) selon une des revendications 2 ou 3, **caractérisé en ce que** les éléments escamotables (40) sont deux barres longitudinales parallèles.

5. Dispositif (4) selon la revendication 2 ou 4, **caractérisé en ce que** les éléments escamotables (40) sont actionnés par un système de biellettes (400).

6. Dispositif (4) selon la revendication 2 ou 4, **caractérisé en ce que** les éléments escamotables (40) sont actionnés par un système de sabots (403).

7. Dispositif (4) selon une des revendications précédentes, **caractérisé en ce que** la mise sous vide de la chambre (42) est réalisée par un venturi.

8. Dispositif (4) selon une des revendications précédentes, **caractérisé en ce que** les parois latérales (420) de la chambre étanche (42) sont en mousse naturelle à cellules fermées.

9. Procédé mettant en oeuvre le dispositif (4) selon une des revendications précédentes, **caractérisé en ce que** le dispositif (4) est positionné dans le couloir (12) où est exercée la pression, la chambre étanche (42) étant mise sous vide d'air et la mise en pression est réalisée par la mise à l'atmosphère de ladite chambre (42).

10. Procédé mettant en oeuvre au moins deux dispositifs (4) selon une des revendications 2 à 8, **caractérisé en ce que** les dispositifs (4) sont mis bout à bout dans le couloir (12) où l'on souhaite exercer la pression.

## Claims

1. A device (4) for applying pressure to a strip (3) of flexible sheet material stuck to the margins of two lateral structures (1), the device (4) being
**characterized in that** it includes at least one leaktight chamber (42) having walls that are compressible, and means for evacuating the leaktight chamber.

2. A device (4) according to claim 1, **characterized in that** it is placed in a passage (12) and includes retractable retaining means (40) disposed on either side of the longitudinal axis of the passage (12) and cooperating with longitudinal grooves (103) disposed in the lateral structures (1).

3. A device (4) according claim 2,
**characterized in that** it includes a reference abutment (43) for vertically positioning said device in the passage (12).

4. A device (4) according to claim 2 or claim 3,
**characterized in that** the retractable elements (40) are two parallel longitudinal bars.

5. A device (4) according to claim 2 or claim 4,
**characterized in that** the retractable elements (40) are actuated by a system of links (400).

6. A device (4) according to claim 2 or claim 4,
**characterized in that** the retractable elements (40) are actuated by a system of wedges (403).

7. A device (4) according to any preceding claim,
**characterized in that** the chamber (42) is evacuated by a Venturi.

8. A device (4) according to any preceding claim,
**characterized in that** the side walls (420) of the leaktight chamber (42) are made of natural foam having closed cells.

9. A method implementing the device (4) according to any preceding claim, the method being **characterized in that** the device (4) is positioned in the passage (12) where pressure is to be exerted, the leaktight chamber (42) being evacuated of air, and pressure being applied by connecting said chamber (42) to the atmosphere.

10. A method implementing at least two devices (4) according to any one of claims 2 to 8, the method being
**characterized in that** the devices (4) are placed end-to-end in the passage (12) where pressure is to be exerted.

## Patentansprüche

1. Gerät (4) zur Druckbeaufschlagung eines Bandes aus weichem Auflagematerial (3), das auf die Ränder zweier seitlicher Strukturen (1) aufgeklebt ist, **dadurch gekennzeichnet, dass** das Gerät (4) mindestens eine dichte Kammer (42) umfasst, die kompressible Wände und Mittel zur Vakuumbeaufschlagung der dichten Kammer aufweist.

2. Gerät (4) nach Anspruch 1, **dadurch gekennzeichnet, dass** das Gerät in einer Vertiefung (12) angeordnet ist, und dass es versenkbare Haltemittel (40) umfasst, die beiderseits der Längsachse der Vertiefung (12) angeordnet sind und mit Längsrillen (103) zusammenwirken, die auf den seitlichen Strukturen (1) angeordnet sind.

3. Gerät (4) nach Anspruch 2, **dadurch gekennzeichnet, dass** es einen Bezugsanschlag (43) für die vertikale Positionierung des genannten Geräts in der Vertiefung (12) umfasst.

4. Gerät (4) nach einem der Ansprüche 2 oder 3, **dadurch gekennzeichnet, dass** die versenkbaren Elemente (40) zwei parallele Längsstangen sind.

5. Gerät (4) nach Anspruch 2 oder 4, **dadurch gekennzeichnet, dass** die versenkbaren Elemente (40) durch ein Schwingensystem (400) betätigt sind.

6. Gerät (4) nach Anspruch 2 oder 4, **dadurch gekennzeichnet, dass** die versenkbaren Elemente (40) durch ein System von Schlitten (403) betätigt sind.

7. Gerät (4) nach einem der vorhergehenden Ansprüche, **dadurch gekennzeichnet, dass** die Vakuumbeaufschlagung der Kammer (42) durch eine Venturidüse ausgeführt wird.

8. Gerät (4) nach einem der vorhergehenden Ansprüche, **dadurch gekennzeichnet, dass** die seitlichen Wände (420) der dichten Kammer (42) aus reinem geschlossenporigen Schaumstoff bestehen.

9. Verfahren zum Betreiben des Geräts (4) nach einem der vorausgehenden Ansprüche, **dadurch gekennzeichnet, dass** das Gerät (4) in die Vertiefung (12) gesetzt wird, wo der Druck ausgeübt wird, die dichte Kammer (42) luftleer gemacht wird und die Druckbeaufschlagung durch Anlegen der genannten Kammer (42) an die Atmosphäre durchgeführt wird.

10. Verfahren zum Betreiben mindestens zweier Geräte (4) nach einem der Ansprüche 2 bis 8, **dadurch gekennzeichnet, dass** die Geräte (4) Ende an Ende in die Vertiefung (12) gebracht werden, wo man den Druck auszuüben wünscht.
